# EUROPÄISCHE PATENTSCHRIFT

(11) **EP 1 619 449 B1**
(45) Veröffentlichungstag und Bekanntmachung des Hinweises auf die Patenterteilung: **10.04.2013**
(21) Anmeldenummer: 05014917.8
(22) Anmeldetag: 09.07.2005
(51) Int. Cl.: F24F 1/01

(54) **Lufttechnische Einrichtung zum Heizen, Kühlen und/oder Belüften eines Raumes**
Ventilation apparatus for heating, cooling and/or ventilating a room
Appareil de ventilation pour chauffer, refroidir et/ou ventiler une pièce

(30) Priorität: 22.07.2004 DE 102004036886
(43) Veröffentlichungstag der Anmeldung: 25.01.2006
(73) Patentinhaber: LTG Aktiengesellschaft, 70435 Stuttgart (DE)
(72) Erfinder: Schaal, Gerd, Dr.-Ing., 70567 Stuttgart (DE); Wagner, Ralf, Dipl.-Ing., 70771 Leinfelden-Echterdingen (DE)
(74) Vertreter: Grosse, Rainer

(56) Entgegenhaltungen:
- DE-A1- 10 023 501
- DE-A1- 10 105 302
- DE-A1- 10 122 488
- DE-A1- 19 548 599

## Beschreibung

Die Erfindung betrifft eine lufttechnische Einrichtung zum Heizen und/oder Kühlen und/oder Belüften eines Raumes. Die Einrichtung kann als zentrale oder dezentrale Einrichtung ausbildet sein. Ferner ist eine Ausbildung als reines Umluftgerät möglich. Auch eine Kombination eines zentralen Geräts mit Umluft oder eines dezentralen Geräts mit Umluft ist möglich.

Es sind raumlufttechnische Einrichtungen bekannt, die als zentrale oder als dezentrale Geräte ausgebildet sind. Das zentrale Gerät wird mit Primärluft versorgt, die zentral in einem Gebäude bereitgestellt und über Luftkanäle dem Gerät zugeleitet wird. Bei einem dezentralen Gerät fehlt eine Luftzentrale, vielmehr wird die Primärluft jedem einzelnen Gerät individuell, beispielsweise durch einen Außenluftventilator, zugeleitet. Die vorstehenden Ausführungen gelten ebenfalls für den Gegenstand der Erfindung.

Aus der DE-A1-195 48 599 geht ein Lüftungssystem für die Räume eines Gebäudes hervor, das einen Zuluftweg mit Zuluftventilator und eine Abluftweg mit Abluftventilator aufweist. Ferner ist ein Wärmetauscher vorgesehen, dem Zuluft vom Zuluftventitator und bedarfsabhängig Raumluft über einen Umluftventitator zuführbar ist. Ein dem Wärmetauscher vorgeschaltetes Luftleitblech trennt die Luftströme von Raumluft und Zuluft vor dem Wärmetauscher.

Aus der DE-A-101 05 302 geht eine raumlufttechnische Einrichtung hervor, die eine Induktionseinrichtung aufweist. Durch die Induktionswirkung wird Raumluft durch einen Wärmetauscher gesaugt, mit Primärluft gemischt und in einen Raum eines Gebäudes eingeblasen.

Um gute raumlufttechnische Ergebnisse zu erzielen besteht die Aufgabe, einerseits eine flexible Betriebsführung und andererseits einer sehr jute Durchvorrichtung von Primärluft und Schumdärluft (Raumluft) vorzusehen.

Diese Aufgabe sind durch eine raumlufttechnische Einrichtung gemäß Anspruch 1 gelöst.

Vorteilhafte Weiterbildungen der Erfindung ergelen sich aus den Unteranspruchen 2 bis 15. Aufgrund dieser erfindungsgemäßen Konstruktion können auf einfache Weise drei unterschiedliche Betriebsarten realisiert werden. Ein reiner Primärluftbetrieb liegt vor, wenn die Luftfördereinrichtung ausgeschaltet ist und Primärluft zugeführt wird, die über die Induktionseinrichtung zum Wärmetauscher gelangt, den Wärmetauscher durchsetzt und in den Raum ausgeblasen wird. Der Wärmetauscher wird mit einem entsprechenden Kühlmittel oder auch Heizmittel betrieben, um die ihn durchsetzende Luft zu kühlen oder zu erwärmen. Aufgrund der Induktionseinrichtung wird über den Raumlufteinlass durch Induktionswirkung Raumluft in entsprechendem Umfang gefördert, die die außer Betrieb befindliche Luftfördereinrichtung passiert und zum Wärmetauscher gelangt. Sie durchsetzt ebenfalls den Wärmetauscher und wird wieder in den Raum zurückgeführt. Im reinen Umluftbetrieb wird der lufttechnischen Einrichtung keine Primärluft zugeführt. Vielmehr befindet sich die Luftfördereinrichtung in Aktion, d.h., sie fördert Raumluft, in dem sie diese Raumluft durch den Raumlufteinlass ansaugt und zum Wärmetauscher führt. Diese Raumluft durchsetzt den Wärmetauscher, wird dadurch temperaturbehandelt und gelangt in den Raum zurück. Schließlich wird im gemischten Betrieb, auch Hybridbetrieb genannt, sowohl die Zuführung von Primärluft vorgenommen, als auch die Luftfördereinrichtung betrieben. Zur Eingangsseite des Wärmetauschers gelangen daher die Primärluft und die von der Luftfördereinrichtung geförderte Raumluft. Beide Luftarten durchsetzen den Wärmetauscher und werden mittels des Zuluftauslasses dem Raum zugeführt. Wird der Wärmetauscher wahlweise nicht mit einem Kühl- oder Wärmemittel betrieben, so erfolgt keine Klimatisierung des Raumes, sondern eine Belüftung. Sofern dabei zentral aufbereitete Primärluft zum Einsatz gelangt, die lufttechnisch behandelt wurde, also erwärmt, gekühlt und/oder be- oder entfeuchtet wurde, so lassen sich dennoch die raumlufttechnischen Parameter des Raumes entsprechend zusätzlich beeinflussen.

Vorzugsweise ist die Luftfördereinrichtung als Ventilator ausgebildet. Über die vorzugsweise steuer- und/oder regelbare Ventilatordrehzahl kann die Luftfördermenge auf einfache Art und Weise festgelegt werden.

Insbesondere kommt als Luftfördereinrichtung ein Querstromventilator zum Einsatz. Ein Querstromventilator garantiert eine kleine Bauform des Geräts und ermöglicht ferner einen leisen Betrieb.

Die Erfindung sieht vor, dass die Induktionseinrichtung eine Vielzahl von Induktionsdüsen zum Ausblasen der Primärluft aufweist. Die Induktionsdüsen sind bevorzugt matrixartig angeordnet, die in einen Mischraum ausblasen. Der Mischraum liegt auf der Eingangsseite des Wärmetauschers, so dass die eingeblasene Luft den Mischraum verlässt, den Wärmetauscher durchsetzt und dabei wärmetechnisch behandelt wird. Gleichzeitig entsteht aufgrund der Induktionsdüsen im Mischraum eine Induktionswirkung, die zum Ansaugen von Raumluft führt. Die Raumluft tritt durch den Raumlufteinlass in das Innere der raumlufttechnische Einrichtung ein, durchsetzt die Luftfördereinrichtung, die sich in Betrieb oder nicht in Betrieb befinden kann, und gelangt in den Mischraum. Dort erfolgt ein Vermischen von Primärluft und Raumluft, d.h., auch die induzierte Raumluft durchsetzt (ebenso wie die Primärluft) den Wärmetauscher und die so gebildete Mischluft wird als Zuluft über den Zuluftauslass dem Raum zugeführt.

Wie bereits vorstehend erläutert, kann die Primärluft von einer Zentrale des Gebäudes zugeführt werden. Hierbei kann es sich um aufbereitete Außenluft handeln. Zusätzlich oder alternativ ist es möglich, dass es sich bei der Primärluft um Außenluft handelt, die mittels eines Primärluftventilators, insbesondere Außenluftventilators, zugeführt wird. Dieser Primärluftventilator befindet sich vorzugsweise nicht im Gehäuse der raumlufttechnischen Einrichtung, sondern ist außerhalb des Geräts angeordnet. Beispielsweise befindet er sich in einem Fassadenkanal des Gebäudes. Es ist jedoch auch möglich, ihn in einem Zusatzgehäuse zum Gehäuse des Geräts der raumlufttechnischen Einrichtung unterzubringen oder ihn im Gehäuse der raumlufttechnischen Einrichtung zu integrieren.

Eine Weiterbildung der Erfindung sieht vor, dass der Primärluftanschluss zu einem Luftverteilkasten führt. Um eine Vielzahl von Induktionsdüsen möglichst gleichmäßig mit Primärluft zu beaufschlagen wird die zugeführte Primärluft in den Luftverteilkasten eingeleitet und strömt von dort aus im Wesentlichen gleichmäßig verteilt zu den einzelnen Primärluftdüsen. Insbesondere ist vorgesehen, dass sich die Induktionsdüse beziehungsweise die Induktionsdüsen direkt am Luftverteilkasten befinden. Eine Wand des Luftverteilkastens ist mit den Induktionsdüsen bestückt.

Erfindungsgemäß ist stromaufwärts vor dem Wärmetauscher der bereits erwähnte Mischraum für Primärluft und/oder Raumluft angeordnet. Der Mischraum liegt bevorzugt unterhalb des Wärmetauschers.

Je nach Aufstellungsort der raumlufttechnischen Einrichtung im Raum und je nach Ausbildung der raumlufttechnischen Einrichtung ergibt sich ein Unterflurgerät, Brüstungsgerät oder Deckengerät. Hierbei ist es jeweils möglich, entweder die Ausbildung als zentrales Gerät oder als dezentrales Gerät vorzunehmen. Wie bereits angedeutet, liegt ein zentrales Gerät vor, wenn es mit zentraler Primärluft versorgt wird, d.h., die Primärluft stammt beispielsweise aus einer Luftzentrale, die eine Vielzahl raumlufttechnischer Einrichtungen versorgt. Die Luftzentrale ist bevorzugt an einem bestimmten Ort des Gebäudes lokalisiert, um dort zentral Luft, insbesondere Außenluft, aufzubereiten. Die Außenluft wird insbesondere gefiltert und gegebenenfalls be- oder entfeuchtet. Sie kann insbesondere auch bereits wärmetechnisch vorbehandelt werden, also entsprechende Heiz- oder Kühlaggregate zentral durchströmen. Über ein Rohrverteilungsnetz (Luftkanäle) wird die so aufbereitete Primärluft dem Primärluftanschluss des jeweiligen zentralen Geräts zugeführt. Bei der Ausbildung als dezentrales Gerät liegt keine zentrale Primärluftaufbereitung vor. Die Primärluftaufbereitung erfolgt dezentral, also jeweils im Bereich des individuellen Gerätes. Dadurch ist insbesondere auch eine nachträgliche Aufstellung des dezentralen Gerätes in einem zu klimatisierenden oder zu belüftenden Raum möglich. Die Aufstellung kann stets, also sowohl bei einem Zentralgerät als auch bei einem Dezentralgerät, weitgehend unsichtbar erfolgen, beispielsweise in einem Doppelboden des Raumes. Die Primärluft wird dem dezentralen Gerät aus der unmittelbaren Nachbarschaft zugeführt. Beispielsweise wird mittels einer Luftfördereinrichtung Außenluft im Bereich der Fassade des Raumes angesaugt und gelangt dann zum Primärluftanschluss des Gerätes. Die vorstehenden Ausführungen zeigen, dass im Zuge dieser Anmeldung unter "Primärluft" unter anderem auch Außenluft (behandelt oder unbehandelt) verstanden wird.

Um sicherzustellen, dass die mittels der Induktionseinrichtung herbeigeführte Induktionswirkung zum Ansaugen von Raumluft führt, muss die Luftförderstrecke der nicht in Betrieb befindlichen Luftfördereinrichtung einen Luftpassierweg bilden. Hierbei handelt es sich bevorzugt um den normalen Luftpassierweg, den die Luft durchströmt, wenn sich die Luftfördereinrichtung in Betrieb befindet. Handelt es sich bei der Luftfördereinrichtung beispielsweise um einen Querstromventilator, der -wie erwähnt- nicht in Betrieb ist, so kann dieser dennoch von der induzierten Raumluft durchströmt werden, ohne dass ein störender Druckverlust durch die Luftfördereinrichtung besteht.

Die Zeichnungen veranschaulichen die Erfindung anhand eines Ausführungsbeispiels und zwar zeigt:
- Figur 1: eine schematische Ansicht einer raumlufttechnischen Einrichtung zum Heizen, Kühlen und/oder Belüften eines Raumes im reinen Primärluftbetrieb,
- Figur 2: die Einrichtung der Figur 1 im reinen Umluftbetrieb,
- Figur 3: die Einrichtung der Figur 1 im gemischten Betrieb (Hybridbetrieb),
- Figur 4: eine perspektivische Ansicht auf eine als Unterflurgerät ausgebildete lufttechnische Einrichtung in teilweise geöffnetem Zustand,
- Figur 5: die Einrichtung der Figur 4 mit entnommenem Wärmetauscher und
- Figur 6: eine perspektivische Ansicht der Einrichtung der Figur 4 aus einem anderen Blickwinkel.

Die Figur 1 zeigt eine raumlufttechnische Einrichtung 1, die als Unterflurgerät 2 ausgebildet ist. Die raumlufttechnische Einrichtung 1 dient dem Klimatisieren eines nicht näher dargestellten Raumes, in dessen Doppelboden die raumlufttechnische Einrichtung 1 im Bereich der Fassade des Raumes angeordnet ist. In einem Gehäuse 3 der Einrichtung 1 befindet sich eine Luftfördereinrichtung 4, die als Ventilator 5, insbesondere Querstromventilator 6, ausgebildet ist. Ferner ist im Gehäuse 3 ein Wärmetauscher 7 angeordnet, der mittels eines nicht dargestellten Wärmemittel- oder Kühlmittelstroms betrieben wird. Die Temperatur und/oder der Volumenstrom des Wärme- oder Kühlmittels ist steuerbar beziehungsweise regelbar. Unterhalb des Wärmetauschers 7 befindet sich ein Luftverteilkasten 8. Der Luftverteilkasten 8 ist innerhalb des Gehäuses 3 angeordnet. Zwischen dem Luftverteilkasten 8 und dem Wärmetauscher 7 ist ein Mischraum 9 ausgebildet. Der Luftverteilkasten 8 ist mit Induktionsdüsen 10 einer Induktionseinrichtung 11 ausgestattet, die in den Mischraum 9 weisen. Alternativ können anstelle der Induktionsdüsen auch Öffnungen in der Wand des Luftverteilkastens 8 vorgesehen sein. Ein Primärluftanschluss 12 steht mit dem Luftverteilkasten 8 in Verbindung und ermöglicht das Einleiten von Primärluft 13 in den Luftverteilkasten 8. Ein Raumlufteinlass 14 befindet sich stromaufwärts zum Querstromventilator 6. Stromabwärts (Bereich 15) steht der Querstromventilator 6 mit dem Mischraum 9 lufttechnisch kommunizierend in Verbindung. Oberhalb des Wärmetauschers 7 liegt ein Zuluftauslass 16, um vom Wärmetauscher 7 kommende Luft in den Raum als Zuluft 17 einzublasen. Die Luftfördereinrichtung 4 besitzt eine interne Luftförderstrecke 18, die bei nicht in Betrieb befindlicher Luftfördereinrichtung 4 einen Luftpassierweg 19 bildet.

In der Figur 1 ist der reine Primärluftbetrieb der raumlufttechnischen Einrichtung 1 dargestellt. Dem Primärluftanschluss 12 wird -von einer nicht dargestellten Luftzentrale- Primärluft 13 zugeführt. Diese gelangt in das Innere des Luftverteilkastens 8 und tritt von dort durch die Induktionsdüsen 10 in den Mischraum 9 aus. Hierdurch wird im Mischraum 9 eine Induktionswirkung erzielt, die dazu führt, dass Raumluft 20 in den Raumlufteinlass 14 eintritt, den Luftpassierweg 19 der nicht in Betrieb befindlichen Luftfördereinrichtung 4 passiert und über den Bereich 15 in den Mischraum 9 strömt. Im Mischraum 9 erfolgt eine Mischung der Primärluft 13 mit der Raumluft 20. Diese Mischluft durchströmt den Wärmetauscher 7, wobei -je nach Betriebart des Wärmetauschers- ein Kühlen oder Erwärmen erfolgt. Die derart behandelte Mischluft tritt als Zuluft 17 über den Zuluftauslass 16 in den Raum ein. Im Primärluftbetrieb muss -wie die vorstehenden Ausführungen zeigen- die Primärluft 13 nur den Wärmetauscher 7 durchsetzen, der nur einen sehr geringen Druckverlust bewirkt. Gegenüber Anordnungen, bei denen die Primärluft mehrere, in Reihe zueinanderliegende Baugruppen durchströmen muss, liegt daher der Vorteil eines nur sehr geringen Druckverlustes vor, wodurch insbesondere vermieden wird, dass ein Teil der Primärluft nicht den Weg durch den Wärmetauscher 7, sondern durch den Querstromventilator 6 nimmt.

Die Figur 2 verdeutlicht den reinen Umluftbetrieb der raumlufttechnischen Einrichtung 1. Dem Luftverteilkasten 8 wird keine Primärluft 13 zugeführt. Der Querstromventilator 6 befindet sich in Betrieb, seine Drehzahl beziehungsweise seine Luftfördermenge wird mittels geeigneter Sensoren und/oder einer geeigneten Steuerungs- oder Regelungseinrichtung gesteuert und/oder geregelt. Er saugt über den Raumlufteinlass 14 Raumluft 20 an und transportiert diese durch den Bereich 15 bis in den Mischraum 9. Von dort aus durchsetzt die geförderte Luft den Wärmetauscher 7 und tritt als entsprechend wärmetechnisch behandelte Zuluft 17 über den Zuluftauslass 16 in den Raum ein. Es erfolgt somit eine reine Raumluftbehandlung, d.h., es liegt ein Umluftbetrieb vor.

Die Figur 3 verdeutlicht einen gemischten Betrieb, bei dem sowohl ein Primärluftbetrieb als auch ein Umluftbetrieb vorliegt. Dieser Betrieb wird als Hybridbetrieb bezeichnet. Die Luftfördereinrichtung 4 befindet sich in Betrieb; dem Luftverteilkasten 8 wird Primärluft 13 zugeführt. Die Primärluft 13 tritt aus den Induktionsdüsen 10 aus und gelangt in den Mischraum 9. Der Querstromventilator 6 fördert Raumluft 20 und beschickt damit den Mischraum 9. Die Förderung der Luftfördereinrichtung 4 wird aufgrund der Induktionswirkung der Induktionseinrichtung 11 unterstützt. Die nunmehr im Mischraum 9 vorliegende, sich aus Raumluft 20 und Primärluft 13 zusammensetzende Mischluft durchsetzt den Wärmetauscher 7 und tritt als Zuluft 17 in den Raum ein.

Gemäß Figur 4 ist das Gehäuse 3 der raumlufttechnischen Einrichtung 1 im Wesentlichen quaderförmig ausgebildet. Im oberen Bereich des Gehäuses 3 befindet sich im Bereich einer Seitenwand 21 der Wärmetauscher 7. Unterhalb des Wärmetauschers 7 liegt der Mischraum 9. Aus Figur 4 ist ersichtlich, dass der Querstromventilator 6 mit seinem Laufrad 22 neben dem Wärmetauscher 7 angeordnet ist, wobei sich der Querstromventilator 6 bis an eine der Seitenwand 21 gegenüberliegende Seitenwand 23 erstreckt. Der Luftverteilkasten 8 ist unterhalb des Mischraums 9 und auch unterhalb des Querstromventilators 6 im Gehäuse 3 angeordnet.

Die Figur 5 lässt erkennen, dass die Deckenwand 24 des Luftverteilkastens 8 mit einer Vielzahl von Induktionsdüsen 10 versehen ist. Dies ist in der Figur 5 deshalb erkennbar, weil der Wärmetauscher 7 zur Verdeutlichung nicht dargestellt ist. Der Querschnitt des Mischraums 9 ist leicht keilförmig gestaltet, da die Deckenwand 24 geneigt innerhalb des quaderförmigen Gehäuses 3 angeordnet ist. Die Neigung der Deckenwand 24 ist derart vorgenommen, dass sie sich umso weiter dem Boden des Gehäuses 3 nähert, je größer die Entfernung zum Querstromventilator 6 ist. Ferner kann -über die Länge gesehen- ebenfalls eine leichte Neigung der Deckenwand 24 vorgesehen sein, das heißt, die Deckenwand 24 ist bezüglich ihrer Breite und ihrer Länge geneigt angeordnet, mit der Folge, dass etwaige, vom Wärmetauscher 7 kommende Feuchtigkeit auf die Deckenwand 24 abtropft und diese Flüssigkeit aufgrund der Neigung dann bis zu einem nicht dargestellten Ablauf fließen kann. Die raumlufttechnische Einrichtung 1 kann zum Zwecke einer Luftentfeuchtung derart betrieben werden, dass die den Wärmetauscher 7 durchsetzte Luft mittels des Wärmetauschers 7 mindestens bis zum Taupunkt abgekühlt wird, so dass die Luftfeuchte ausfällt und auf die Deckenwand 24 tropft, um dann durch die Schrägstellung der Deckenwand 24 ablaufen zu können. Insofern bildet die Deckenwand 24 zusammen mit angrenzenden Wandungen des Gehäuses 3 eine Kondensatwanne des Luftentfeuchters.

Zusätzlich oder alternativ ist es möglich, die raumlufttechnische Einrichtung 1 mit einer Luftbefeuchtungseinrichtung 35 zu versehen. Hierzu wird insbesondere auf die Figuren 4 bis 6 verwiesen. Aus diesen Figuren ist erkennbar, dass die Luftbefeuchtungseinrichtung 35 eine Wassernebelzuführleitung 36 aufweist, die geradlinig verläuft und abgedeckt durch ein Schutzblech 37 seitlich oberhalb des Wärmetauschers 7 angeordnet ist. Die Wassernebelzuführleitung 36 weist Nebelaustrittsöffnungen oder Nebelaustrittsdüsen 38 auf, die in Richtung auf die Seitenwand 21 vorzugsweise waagerecht oder schräg nach oben weisen, so dass Wassernebel in den erwähnten Richtungen austreten kann. Austretender Wassernebel wird somit oberhalb des Wärmetauschers 7 eingedüst, so dass die aus dem Wärmetauscher 7 austretende Luft befeuchtet und als befeuchtete Zuluft in den Raum eintreten kann. Gemäß Figur 6 weist die Befeuchtungseinrichtung 35 eine Wassernebelerzeugungseinrichtung 39 auf, die vorzugsweise als Ultraschall-Befeuchtungseinrichtung ausgebildet ist. Sie saugt über eine Luftleitung 40 auf der Druckseite des Querstromventilators 6 Luft an, die innerhalb der Wassernebelerzeugereinrichtung 39 mit Wassertröpfchen angereichert wird. Der so gebildete Wassernebel wird über eine Verbindungsleitung 41 der Wassernebelzuführleitung 36 zugeführt. Im Betrieb der Luftbefeuchtungseinrichtung 35 wird die den Wärmetauscher 7 verlassende Zuluft 17 in gewünschter Weise befeuchtet.

Die Figur 6 lässt erkennen, dass stirnseitig von Wärmetauscher 7 und Laufrad 22 des Querstromventilators 6 ein das Gehäuse 3 durchsetzender Außenluftkanal 25 angeordnet ist, der mit einer nicht näher dargestellten Verschlusseinrichtung und/oder mit Schalldämpfungselementen versehen sein kann. Mittels eines Primärluftventilators 26 wird Außenluft 29 im Bereich der Fassade 27 des zu belüftenden Raumes durch den Außenluftkanal 26 angesaugt und mittels einer nicht näher dargestellten Luftkanalverbindung 28 zum Primärluftanschluss 12 geführt. Bei der Außenluft 29 handelt es sich somit um Primärluft 13. Der Primärluftventilator 26 kann sich in einem nicht dargestellten Zusatzgehäuse befinden, er kann alternativ auch in das Gehäuse 3 integriert sein. Die Außenluft 29 gelangt über den Primärluftanschluss 12 in den Luftverteilkasten 8 und von dort zu den Induktionsdüsen 10, wie vorstehend beschrieben. Raumluft 20 gelangt über den sich oberhalb des Laufrads 22 des Querstromventilators 6 befindlichen Raumlufteinlass 14 zur Luftfördereinrichtung 4 und von dort über den Bereich 15 zum Mischraum 9. Die den Wärmetauscher 7 passierende, vom Mischraum kommende Luft tritt nach oben hin über den sich oberhalb des Wärmetauschers 7 befindlichem Zuluftauslass 16 als Zuluft 17 in den Raum ein.

Erfindungsgemäß ist insbesondere ein Fassadenventilatorkonvektor geschaffen, der im Doppelboden eines Raumes eines Gebäudes angeordnet werden kann und alternativ oder zusätzlich einen Umluftbetrieb ermöglicht, da der Querstromventilator luftströmungstechnisch vor dem Wärmetauscher angeordnet ist, ergibt sich nur ein sehr geringer Druckverlust, insbesondere im Primärluftbetrieb.

## Patentansprüche

1. Raumlufttechnische Einrichtung (1) zum Heizen, Kühlen und/oder Belüften eines Raumes, mit einem Primärluftanschluss (12) für wahlweise angelieferte Primärluft (13), einem Raumlufteinlass (14) und einem Zuluftauslass (16), und mit einem Wärmetauscher (7), dem Raumluft (20) vom Raumlufteinlass (14) über eine wahlweise in Betrieb nehmbare Luftfördereinrichtung (4) und/oder die Primärluft (13) vom Primärluftanschluss (12) über eine mit einer Vielzahl von in einen Mischraum (9) ausblasenden Induktionsdüsen oder Öffnungen versehenen Induktionseinrichtung (11) zuführbar ist, wobei die Luftfördereinrichtung (4) eine Luftförderstrecke (18) besitzt, die bei nicht in Betrieb befindlicher Luftfördereinrichtung (4) einen Luftpassierweg (19) bildet und die Induktionseinrichtung (11) durch Induktionswirkung über den Raumlufteinlass (14) Raumluft in entsprechendem Umfang fördert, die den Luftpassierweg (19) passiert und zum Mischraum (9) gelangt, und wobei der Wärmetauscher (7) stromabwärts zu der dem Raumlufteinlass (14) stromabwärts nachgeschalteten Luftfördereinrichtung (4) angeordnet ist, die Induktionseinrichtung (11) stromabwärts zum Primärluftanschluss (12) und stromaufwärts zum Wärmetauscher (7) liegt, stromaufwärts vor dem Wärmetauscher (7) der Mischraum (9) für die Primärluft (13) und die Raumluft (20) liegt, wobei die so gebildete Mischluft den Wärmetauscher (7) durchströmt und der Zuluftauslass (16) stromabwärts zum Wärmetauscher (7) angeordnet ist.

2. Einrichtung nach Anspruch 1, **dadurch gekennzeichnet, dass** die Luftfördereinrichtung (4) ein Ventilator (5) ist.

3. Einrichtung nach einem der vorhergehenden Ansprüche, **dadurch gekennzeichnet, dass** die Luftfördereinrichtung (4) ein Querstromventilator (6) ist.

4. Einrichtung nach einem der vorhergehenden Ansprüche, **dadurch gekennzeichnet, dass** die Primärluft (13) von einer Zentrale zugeführte Luft ist.

5. Einrichtung nach einem der vorhergehenden Ansprüche, **dadurch gekennzeichnet, dass** die Primärluft (13) Außenluft (29) ist.

6. Einrichtung nach einem der vorhergehenden Ansprüche, **dadurch gekennzeichnet, dass** die Primärluft (13) mittels eines Primärluftventilators (26), insbesondere Außenluftventilators, zugeführt wird.

7. Einrichtung nach einem der vorhergehenden Ansprüche, **dadurch gekennzeichnet, dass** der Primärluftanschluss (12) zu einem Luftverteilkasten (8) führt.

8. Einrichtung nach Anspruch 7, **dadurch gekennzeichnet, dass** vom Luftverteilkasten (8) die Induktionsdüsen (10) oder offnungen ausgehen.

9. Einrichtung nach einem der vorhergehenden Ansprüche, **dadurch gekennzeichnet, dass** der Mischraum (9) unterhalb des Wärmetauschers (7) liegt.

10. Einrichtung nach einem der vorhergehenden Ansprüche, **gekennzeichnet durch** die Ausbildung als zentrales Gerät.

11. Einrichtung nach einem der vorhergehenden Ansprüche, **gekennzeichnet durch** die Ausbildung als dezentrales Gerät.

12. Einrichtung nach einem der vorhergehenden Ansprüche, **gekennzeichnet durch** die Ausbildung als Unterflurgerät.

13. Einrichtung nach einem der vorhergehenden Ansprüche, **gekennzeichnet durch** die Ausbildung als Brüstungsgerät.

14. Einrichtung nach einem der vorhergehenden Ansprüche, **gekennzeichnet durch** die Ausbildung als Deckengerät.

15. Einrichtung nach einem oder mehreren der vorhergehenden Ansprüche, **gekennzeichnet durch** eine Luftentfeuchtungs- und/oder Luftbefeuchtungseinrichtung.

## Claims

1. An air conditioning apparatus (1) for heating, cooling and/or ventilating a room, comprising a primary air connection (12) for primary air (13) that is supplied optionally, a room air inlet (14) and a supply air outlet (16), and comprising a heat exchanger (7) to which room air (20) can be supplied from the room air inlet (14) via an air delivery apparatus (4) that can be optionally put into operation and/or to which the primary air (13) can be supplied from the primary air connection (12) via an induction apparatus (11) that is provided with a plurality of induction nozzles or openings blowing out into a mixing chamber (9), wherein said air delivery apparatus (4) has an air delivery section (18) which forms an air passing path (19) while the air delivery apparatus (4) is not in operation, and wherein the induction apparatus (11) delivers room air via the room air inlet (14) in an appropriate volume and through the effect of induction, said room air passing the air passing path (19) and reaching the mixing chamber (9), and wherein the heat exchanger (7) is arranged downstream of the air delivery apparatus (4) which is connected downstream of the room air inlet (14), the induction apparatus (11) is disposed downstream of the primary air connection (12) and upstream of the heat exchanger (7), the mixing chamber (9) for the primary air (13) and the room air (20) is disposed upstream of the heat exchanger (7), wherein the mixed air thus formed flows through the heat exchanger (7), and the supply air outlet (16) is arranged downstream of the heat exchanger (7).

2. The apparatus according to claim 1, **characterized in that** the air delivery apparatus (4) is a ventilator (5).

3. The apparatus according to any one of the preceding claims, **characterized in that** the air delivery apparatus (4) is a cross flow ventilator (6).

4. The apparatus according to any one of the preceding claims, **characterized in that** the primary air (13) is air supplied from a central station.

5. The apparatus according to any one of the preceding claims, **characterized in that** the primary air (13) is external air (29).

6. The apparatus according to any one of the preceding claims, **characterized in that** the primary air (13) is supplied by means of a primary air ventilator (26), more particularly an external air ventilator.

7. The apparatus according to any one of the preceding claims, **characterized in that** the primary air connection (12) goes to an air distribution box (8).

8. The apparatus according to claim 7, **characterized in that** the induction nozzles (10) or openings emanate from the air distribution box (8).

9. The apparatus according to any one of the preceding claims, **characterized in that** the mixing chamber (9) is disposed below the heat exchanger (7).

10. The apparatus according to any one of the preceding claims, **characterized in that** it is configured as a centralized device.

11. The apparatus according to any one of the preceding claims, **characterized in that** it is configured as a decentralized device.

12. The apparatus according to any one of the preceding claims, **characterized in that** it is configured as an underfloor device.

13. The apparatus according to any one of the preceding claims, **characterized in that** it is configured as a parapet-mounted device.

14. The apparatus according to any one of the preceding claims, **characterized in that** it is configured as a ceiling-mounted device.

15. The apparatus according to any one or a plurality of the preceding claims, **characterized by** an air dehumidification and/or air humidification apparatus.

## Revendications

1. Dispositif de technique spatiale (1) destiné à chauffer, refroidir et/ou aérer un espace, comprenant un raccordement d'air primaire (12) pour de l'air primaire (13) amené au choix, une admission d'air ambiant (14) et une sortie d'air frais (16) et comprenant un échangeur de chaleur (7) auquel peut être amené de l'air ambiant (20) de l'admission d'air ambiant (14) via un dispositif de transport de l'air (4) pouvant être mis au choix en service et/ou l'air primaire (13) du raccordement d'air primaire (12) peut être amené via un dispositif d'induction (11) doté d'une pluralité de buses d'inductions ou d'ouvertures soufflant dans un espace de mélange (9), sachant que le dispositif de transport de l'air (4) possède un trajet de transport d'air (18) qui forme un chemin de passage de l'air (19) lorsque le dispositif de transport de l'air (4) n'est pas en fonctionnement, et le dispositif d'induction (11), via un effet d'induction, achemine de l'air ambiant dans un volume correspondant, via l'admission d'air ambiant (14), lequel passe le chemin de passage de l'air (19) et parvient à l'espace de mélange (9), et sachant que l'échangeur de chaleur (7) est disposé en aval du dispositif de transport de l'air (4) monté en aval de l'admission d'air ambiant (14), le dispositif d'induction (11) repose en aval du raccordement d'air primaire (12) et en amont de l'échangeur de chaleur (7), l'espace de mélange (9) pour l'air primaire (13) et l'air ambiant (20) repose en amont avant l'échangeur de chaleur (7), sachant que l'air mélangé ainsi formé traverse l'échangeur de chaleur (7) et la sortie d'air frais (16) est disposée en aval de l'échangeur de chaleur (7).

2. Dispositif selon la revendication 1, **caractérisé en ce que** le dispositif de transport de l'air (4) est un ventilateur (5).

3. Dispositif selon l'une des revendications précédentes, **caractérisé en ce que** le dispositif de transport de l'air (4) est un ventilateur à flux transversal (6).

4. Dispositif selon l'une des revendications précédentes, **caractérisé en ce que** l'air primaire (13) est de l'air amené par une centrale.

5. Dispositif selon l'une des revendications précédentes, **caractérisé en ce que** l'air primaire (13) est de l'air extérieur (29).

6. Dispositif selon l'une des revendications précédentes, **caractérisé en ce que** l'air primaire (13) est amené via un ventilateur d'air primaire (26), en particulier un ventilateur d'air extérieur.

7. Dispositif selon l'une des revendications précédentes, **caractérisé en ce que** le raccordement d'air primaire (12) conduit à un caisson de distribution d'air (8).

8. Dispositif selon la revendication 7, **caractérisé en ce que** les buses d'induction (10) ou ouvertures partent du caisson de distribution d'air (8).

9. Dispositif selon l'une des revendications précédentes, **caractérisé en ce que** l'espace de mélange (9) se trouve en-dessous de l'échangeur de chaleur (7).

10. Dispositif selon l'une des revendications précédentes, **caractérisé par** la conception en tant qu'appareil centralisé.

11. Dispositif selon l'une des revendications précédentes, **caractérisé par** la conception en tant qu'appareil décentralisé.

12. Dispositif selon l'une des revendications précédentes, **caractérisé par** la conception en tant qu'appareil sous le sol.

13. Dispositif selon l'une des revendications précédentes, **caractérisé par** la conception en tant qu'appareil sur balustrade.

14. Dispositif selon l'une des revendications précédentes, **caractérisé par** la conception en tant qu'appareil au plafond.

15. Dispositif selon l'une ou plusieurs des revendications précédentes, **caractérisé par** un dispositif de déshumidification d'air et/ou d'humidification d'air.
